# EUROPÄISCHE PATENTSCHRIFT

(11) **EP 0 502 362 B1**
(45) Veröffentlichungstag und Bekanntmachung des Hinweises auf die Patenterteilung: **27.09.1995**
(21) Anmeldenummer: 92102788.4
(22) Anmeldetag: 20.02.1992
(51) Int. Cl.: E02D 17/08

(54) **Grabenverbauvorrichtung**
Trench shoring device
Dispositif de blindage de tranchée

(30) Priorität: 02.03.1991 DE 4106698; 11.12.1991 DE 4140815
(43) Veröffentlichungstag der Anmeldung: 09.09.1992
(73) Patentinhaber: TESKA VERBAUTECHNIK GmbH, D-46049 Oberhausen (DE)
(72) Erfinder: Krings, Josef, W-5138 Heinsberg (DE)
(74) Vertreter: Rauh, Wolfgang Kurt

(56) Entgegenhaltungen:
- EP-A- 0 046 553
- EP-A- 0 167 114
- DE-A- 2 323 321

## Beschreibung

Die Erfindung betrifft eine Grabenverbauvorrichtung, bestehend aus mittels Spreizen auf parallelen Abstand gehaltenen Verbaustützen und in diesen mittels Führungsrollen geführten Verbauplatten.

Aus der DE-23 23 321 B2 ist eine solche Verbauvorrichtung bekannt. Hierbei sind an den Stirnseiten der Verbauplatten mit Abstand übereinander angeordnete Führungsköpfe mit Führungsrollen vorgesehen, von denen einige auf Achsen senkrecht zur Verbauplattenebene und andere auf Achsen gelagert sind, die in einer Ebene zwischen den Seitenflächen der Verbauplatte und senkrecht zur Führungsstütze stehen und soweit versetzt angeordnet sind, daß sie jeweils nur auf dem zum Grabeninnern weisenden Schenkel des Profiles der Führungsstütze laufen.

Mit dieser Konstruktion sollte erreicht werden, daß die Verbauplatten ohne große Reibung in den Führungsstützen bewegt werden konnten. Es zeigte sich jedoch, daß diese Konstruktion im rauhen Baubetrieb nicht stark genug war und eine Führung mit quer zur Verbauplattenebene ausgebildeten starren Flanschen weiterhin erforderlich war. Dies war umso mehr geboten, als die Führungsrollen notwendigerweise mit sehr großem Spiel laufen mußten, und daher die Verbindungsstelle von Führungsstütze und Verbauplatte instabil war. Dies galt besonders für kompakte Böden, die nicht ohne weiteres gegen die Verbauvorrichtung drückten.

Aus der GB- 2 172 029 A ist eine Grabenverbauvorrichtung bekannt, bei der an den Stirnwänden der Verbauplatten ebenfalls Führungsrollen vorgesehen sind. Diese laufen jedoch ausschließlich auf Achsen senkrecht zur Verbauplattenebene, während die Verbauplatten gegen den Druck der Grabenwand formschlüssig mittels starrer Elemente in den Führungsstützen geführt sind.

Der Erfindung liegt die Aufgabe zugrunde, eine Verbauvorrichtung zu schaffen, bei der die in bekannter Weise mittels Führungsrollen reibungsarme Rollenanordnung gegenüber dem Stand der Technik so verbessert sein soll, daß eine stabile Verbindung von Verbauplatte und Führungsstütze ausschließlich mit Führungsrollen und ihren Führungselementen erzielt werden soll.

Die Lösung der gestellten Aufgabe besteht erfindungsgemäß in den kennzeichnenden Merkmalen des Anspruches 1.

Eine alternative Lösung stellt die kinematische Umkehrung entsprechend den kennzeichnenden Merkmalen des Anspruches 2 dar.

In den Unteransprüchen sind vorteilhafte Ausgestaltungen der beiden Lösungsvorschläge gegeben.

Nachstehend ist die Erfindung anhand von in der Zeichnung wiedergegebenen Ausführungsbeispielen näher erläutert. Es zeigen:
- Fig.1: eine Verbauplatte der Verbauvorrichtung in Seitenansicht in Richtung des Pfeiles I in Fig.2,
- Fig.2: eine Draufsicht zu Fig.1,
- Fig.3: eine Seitenansicht in Richtung des Pfeiles II in Fig.1,
- Fig.4: einen vergrößerten Querschnitt durch eine Verbindungsanordnung zwischen Führungsstütze und Verbauplatte und
- Fig.5: einen vergrößerten Querschnitt durch eine andere Verbindungsanordnung zwischen Führungsstütze und Verbauplatte.

Die Fig.1 bis 3 zeigen eine Verbauplatte 1 einer Grabenverbauvorrichtung. Eine solche Grabenverbauvorrichtung besteht im allgemeinen aus zwei parallelen Reihen von Verbauplatten und diese haltenden Führungsstützen sowie zwischen den Verbauplatten oder Führungsstützen eingesetzten Spreizen, die die beiden Reihen auf Abstand halten und gegen die anstehenden Grabenwände abstützen.

Eine Verbauplatte 1 besteht im allgemeinen aus einem Hohlkörper, der aus Blechplatten und ggf. Profilstahlteilen gebildet ist. Sie istim einzelnen nicht Gegenstand der Erfindung.

An ihrer schmalen Stirnseite 2 weist die Verbauplatte eine Anzahl übereinander angeordneter vorstehender Zapfen 3 auf, auf denen Führungsrollen 4 und 5 laufen.

Wie Fig.3 zeigt, sind übereinander angeordnete Zapfen 3 jeweils um ein geringes Maß zueinander soweit quer versetzt angeordnet, daß zwei Verbindungslinien 6 und 7 jeweils durch die Führungsrollen 4 bzw. 5 gehen, die ihrerseits abwechselnd übereinander sitzen.

Fig. 4 zeigt einen vergrößerten Querschnitt durch eine Verbindungsanordnung zwischen einer Führungsstütze 8 und einem Teil der Verbauplatte 1 nach den Fig.1 bis 3.

Die Führungsstütze 8 besteht aus einem Stahlprofil, bei dem zwei mit ihren Stegen gegeneinander gerichtete U-Profile 9 durch ein hierzu senkrecht stehendes U-Profil 11 auf Abstand gehalten sind, dessen U-Schenkel jeweils die Stege der U-Profile 9 bilden und dessen Steg eine Verlängerung der der Grabenwand zugekehrten U-Schenkel 10 der U-Profile 9 bilden.

Das U-Profil 11 dient zur Aufnahme einer nicht dargestellten Spreize, die sich an einer ebenfalls nicht dargestellten weiteren Führungstsütze quer zur Grabenlängsrichtung abstützt.

Die seitlichen U-Profile 9 haben auf den Innenseiten ihrer U-Schenkel 10 parallele Führungsleisten 12, die z.B. aus aufgeschweißten Rundprofilstäben bestehen können.

Wie Fig.4 zeigt, sind die Führungsrollen 4 und 5 als Profilrollen ausgebildet und weisen eine im Querschnitt etwa halbkreisförmige Führungsnut 13 auf, die dem Profil der Führungsleisten 12 entspricht. Zweckmäßig sitzen auf jedem Zapfen 3 mindestens zwei Führungsrollen 4,5 und stehen abwechselnd mit den gegenüberstehenden Führungsleisten 12 in formschlüssigem Eingriff. Dabei laufen die Führungsrollen 4 auf den Führungsleisten 12 des einen und die Führungsrollen 5 auf den Führungsleisten 12 des anderen U-Schenkels 10 des U-Profiles 9. Zweckmäßig ist die aus den Zapfen 3 und den Führungsrollen 4 bzw.5 gebildete Anordnung in Richtung der Zapfenachse länger als in Querrichtung und in Querrichtung nicht größer als die Stärke der Verbauplatte 1. Auf diese Weise wird ein unerwünschtes und unberechenbare Kräfte bewirkendes Spiel zwischen Verbauplatte 1 und Führungsstützze 8 vermieden. Die durch die mehreren Führungsrollen bedingte relativ lange Anlagefläche bewirkt eine besondere Stabilität dieser Verbindung.

Statt profilierter Führungsrollen 4 und 5 können auch zylindrische Führungsrollen vorgesehen sein. In diesem Fall greifen die Führungsleisten in den Zwischenraum zwischen zwei hintereinander laufenden Führungsrollen 4 bzw. 5 ein, die ihrerseits unmittelbar auf dem zugeordneten U-Schenkel 10 laufen. (nicht dargestellt).

Fig.5 zeigt die kinematische Umkehrung der Verbindungsanordnung nach Fig.4.

In diesem Falle haben die Verbauplatten 1 einen Führungskopf 14 in der Form eines U-Profiles, dessen Steg die Stirnseite 2 der Verbauplatte 1 bildet.

Die U-Schenkel 22 dieses Führungskopfes 14 weisen auf ihren Innenseiten parallele Führungsleisten 15 auf. Die Führungsstütze 18 weist ein U-Profil 16 zur Aufnahme des nur schematisch dargestellten Stützschuhes 17 einer Spreize 19 auf.

Der Steg 20 dieses U-Profiles ist beiderseits über seine U-Schenkel 16 verlängert. Diese Verlängerung 21 bildet einen Schutzschild gegen eine Verschmutzung der auf den U-Schenkeln 16 sitzenden Bolzen 23 mit den darauf sitzenden Führungsrollen 24,25. Diese Führungsrollen 24,25 sind, wie im Falle der Fig.4 ebenfalls in zwei nebeneinander angeordneten parallelen Reihen so angeordnet, daß sie, wenn der Führungskopf 14 der zugehörigen Verbauplatte 1 formschlüssig mit den Führungsrollen 24,25 der Führungsstütze in Eingriff steht, abwechselnd am einen oder anderen U-Schenkel 22 des Führungskopfes 14 anliegen. Für die Längen- und Quererstreckung der Verbindungsanordnung aus Bolzen und Führungsrollen gilt hier das gleiche wie bei der voraus beschriebenen Ausführungsform der Fig.4.

Wie beim vorgenannten Ausführungsbeispiel können die Führungsrollen profiliert oder zylindrisch ausgebildet sein.

## Patentansprüche

1. Grabenverbauvorrichtung, bestehend aus mittels Spreizen auf parallelem Abstand gehaltenen Verbaustützen und in diesen mittels Führungsrollen geführten Verbauplatten,
**dadurch gekennzeichnet,**
daß jede als Führungsstütze (8) ausgebildete Verbaustütze ein zur Verbauplatte (1) geöffnetes U-Profil aufweist, dessen Schenkel (10) auf ihren Innenseiten jeweils mindestens zwei parallele, in Längsrichtung der Führungsstütze (8) gerichtete Führungsleisten (12) aufweisen und
daß, mit Abstand über die Höhe der Stirnwände (2) jeder Verbauplatte (1) verteilt, vorstehende Zapfen (3) angeordnet sind, auf denen Führungsrollen (4,5) laufen, wobei die Zapfen (3) abwechselnd quer zur lotrechten Mittellinie der Stirnseite (2) der Verbauplatte (1) um ein geringes Maß versetzt sind, so daß die Führungsrollen (4,5) zwischen den U-Schenkeln (10) der Führungsstütze (8) und deren Führungsleisten (12) derart formschlüssig geführt sind, daß die einen Führungsrollen (4) auf dem einen U-Schenkel (10) und die anderen Führungsrollen (5) auf dem anderen U-Schenkel (10) der Führungsstütze (8) laufen.

2. Grabenverbauvorrichtung, bestehend aus mittels Spreizen auf parallelem Abstand gehaltenen Verbaustützen und in diesen mittels Führungsrollen geführten Verbauplatten,
**dadurch gekennzeichnet,**
daß jede Verbauplatte (1) auf ihren Stirnseiten (2) einen Führungskopf (14) in der Form eines zur als Führungsstütze (18) ausgebildeten Verbaustütze geöffneten U-Profiles aufweist, dessen U-Schenkel (22) auf den Innenseiten jeweils mindestens zwei parallele, in den Innenseiten jeweils mindestens zwei parallele, in Längsrichtung der Stirnwand (2) gerichtete Führungsleisten (15) aufweisen und
daß die aus einem offenen Kastenhohlprofil bestehende Führungsstütze (18) mit Abstand über die Höhe ihrer den Verbauplatten (1) zugewandten Stirnseiten verteilt, vorstehende Zapfen (23) aufweist, auf denen Führungsrollen (24,25) laufen, wobei die Zapfen (23) abwechselnd quer zur lotrechten Mittellinie der Stirnseite der Führungsstütze (18) um ein geringes Maß versetzt sind, so daß die Führungsrollen (24,25) zwischen den U-Schenkeln (22) des Führungskopfes (14) und dessen Führungsleisten (15) derart formschlüssig geführt sind, daß die einen Führungsrollen (24) auf dem einen U-Schenkel (22) und die anderen Führungsrollen (25) auf dem anderen U-Schenkel (22) des Führungskopfes (14) laufen.

3. Grabenverbauvorrichtung nach Anspruch 1 oder 2, **dadurch gekennzeichnet,** daß die Führungsrollen (4,5; bzw. 24,25) eine Führungsnut (13) mit halbkreisförmigem Querschnitt aufweisen, daß die Führungsleisten (12,15) einen mindestens halbkreisförmigen Querschnitt haben, der der Führungsnut (13) angepaßt sind und daß die Führungsrollen (4,5; bzw. 24,25) so angeordnet sind, daß sie auf den ihnen jeweils zugeordneten Führungsleisten (12,15) laufen.

4. Grabenverbauvorrichtung nach Anspruch 2, **dadurch gekennzeichnet,** daß rechtwinklig zur Stirnseite der Führungsstütze (18) bergseitig ein Schenkel (21) angeordnet ist, der eine Verlängerung des bergseitigen Steges (20) der Führungsstütze (18) bildet.

5. Grabenverbauvorrichtung nach einem der Ansprüche 1 bis 4, **dadurch gekennzeichnet,** daß die aus Zapfen (3,23) und Führungsrollen (4,5; 24,25) gebildete Anordnung in Richtung der Zapfenachse länger ist als in Querrichtung und daß sie in Querrichtung nicht größer ist, als die Stärke der Verbauplatte (1).

## Claims

1. Trench shoring means, comprising shoring supports, which are retained with a parallel spacing therebetween by means of struts, and shoring plates, which are guided in said supports by means or guide rollers, characterised in that each shoring support, which is configured as guide support (8), has a U-shaped profile, which is open towards the shoring plate (1), and the portions (10) of which profile each have on their internal surfaces at least two parallel guide bars (12), which extend in the longitudinal direction of the guide support (8), and in that protruding pins (3) are disposed so as to be distributed with spacings therebetween over the height of the end walls (2) of each shoring plate (1), guide rollers (4, 5) running on said pins, the pins (3) being offset by a small distance alternately transversely relative to the vertical centre axis of the end face (2) of the shoring plate (1) so that some guide rollers (4, 5) are guided between the U-shaped portions (10) of the guide support (8) and its guide bars (12) in such a form-fitting manner that some guide rollers (4) run on one U-shaped portion (10) and the other guide rollers (5) run on other U-shaped portion (10) of the guide support (8).

2. Trench shoring means, comprising shoring supports, which are retained with a parallel spacing therebetween by means of struts, and shoring plates, which are guided in said supports by means of guide rollers, characterised in that each shoring plate (1) has on its end faces (2) a guide head (14) in the form of a U-shaped profile, which is open towards the shoring support configured as guide support (18), the U-shaped portions (22) of which profile each have on the internal surfaces at least two parallel guide bars (15), which are orientated in the longitudinal direction of the end wall (2), and in that the guide support (18), which is formed from an open hollow box-shaped profile, has protruding pins (23) which are distributed with spacings therebetween over the height of its end faces (2) facing the shoring plates (1), guide rollers (24, 25) running on said pins, the pins (23) being offset by a small dimension alternately transversely relative to the vertical central line of the end face (2) of the guide support (18) so that the guide rollers (24, 25) are guided between the U-shaped portions (22) of the guide head (14) and its guide bars (15) in such a form-fitting manner that the guide rollers (24) run on the one U-shaped portion (22) and the other guide rollers (25) run on the other U-shaped portion (22) of the guide head (14).

3. Trench shoring means according to claim 1 or 2, characterised in that the guide rollers (4, 5; or respectively 24, 25) have a guide groove (13) with a semicircular cross-section, in that the guide bars (12, 15) have a cross-section which is at least semicircular and is adapted to the guide groove (13), and in that the guide rollers (4, 5, or respectively 24, 25) are so disposed that they run on the guide bars (12, 15) respectively/specifically associated therewith.

4. Trench shoring means according to claim 2, characterised in that a portion (21) is disposed on the side facing the ground mass at right angles to the end face of the guide support (18) and forms an extension of the web (20) on the side of the guide support (18) facing the mountain.

5. Trench shoring means according to one of claims 1 to 4, characterised in that the arrangement, which is formed from pins (3, 23) and guide rollers (4, 5; 24, 25), is longer when viewed with respect to the direction of the pin axis than when viewed with respect to the transverse direction, and in that, when viewed with respect to the transverse direction, it is not greater than the thickness of the shoring plate (1).

## Revendications

1. Dispositif de blindage de fossé, comportant des appuis de blindage maintenus à des écartements parallèles au moyen de traverses et des plaques de blindage guidées dans ceux-ci au moyen de galets de guidage,
caractérisé en ce que chaque appui de blindage réalisé sous forme d'appui de guidage (8) présente un profilé en U ouvert vers la plaque de blindage (1), dont les branches (10) présentent sur leurs faces internes, à chaque fois au moins deux tiges de guidage parallèles (12) dirigées en direction longitudinale des appuis de guidage (8), et en ce que des tourillons saillants (3) sont agencés, en étant répartis avec un écartement sur la hauteur des parois frontales (2) de chaque plaque de blindage (1), sur lesquels roulent des galets de guidage (4,5), les tourillons (3) étant décalés alternativement transversalement a la ligne centrale perpendiculaire de la face frontale (2) de la plaque de blindage (1), d'une valeur réduite de sorte que les galets de guidage (4,5) sont guidés de façon mécanique entre les branches (10) en forme de U des appuis de guidage (8) et leurs tiges de guidage (12) de sorte que certains des galets de guidage (4) roulent sur l'une des branches (10) en forme de U et les autres galets de guidage (5) roulent sur l'autre branche (10) en forme de U des appuis de guidage (8).

2. Dispositif de blindage de fossé, comportant des appuis de blindage maintenus à des écartements parallèles au moyen de traverses et des plaques de blindage guidées dans ceux-ci au moyen de galets de guidage,
caractérisé en ce que chaque plaque de blindage (1) présente sur ses faces frontales (2) une tête de guidage (14) sous forme d'un profilé en U ouvert vers un appui de blindage réalisé comme appui de guidage (18), dont les branches (22) en forme de U présentent sur les faces internes à chaque fois au moins deux tiges de guidage (15) parallèles et dirigées en direction longitudinale de la paroi frontale (2), et en ce que l'appui de guidage (18) constitué d'un profilé creux ouvert de caisson présente des tourillons saillants (23) répartis avec un écartement au-dessus de la hauteur de ses faces frontales en regard des plaques de blindage (1), sur lesquels tourillons roulent des galets de guidage (24,25), les tourillons (23) étant décalés d'une valeur réduite de façon alternative transversalement à la ligne centrale perpendiculaire de la face frontale des appuis de guidage (18) de sorte que les galets de guidage (24,25) sont guidés de façon mécanique entre les branches (22) en forme de U de la tête de guidage (14) et leurs tiges de guidage (15) de sorte que certains des galets de guidage (24) roulent sur l'une des branches (22) en forme de U et les autres galets de guidage (25) roulent sur l'autre branche (22) en forme de U de la tête de guidage (14).

3. Dispositif de blindage de fossé selon l'une des revendications 1 ou 2,
caractérisé en ce que les galets de guidage (4,5 ; 24,25) comportent une gorge de guidage (13) présentant une section transversale en forme de demi-cercle, en ce que les tiges de guidage (12,15) présentent une section transversale au moins en forme de demi-cercle, qui est adaptée à la gorge de guidage (13), et en ce que les galets de guidage (4,5 ; 24,25) sont agencés de sorte qu'ils se déplacent sur les tiges de guidage (12,15) qui leur sont à chaque fois associées.

4. Dispositif de blindage de fossé selon la revendication 2,
caractérisé en ce que, perpendiculairement à la face frontale de l'appui de guidage (18), vers le haut, est agencée une branche (21) qui forme un prolongement de la barrette (20) du haut de l'appui de guidage (18).

5. Dispositif de blindage de fossé selon l'une des revendications 1 à 4,
caractérisé en ce que l'ensemble formé des tourillons (3,23) et des galets de guidage (4,5 ; 24,25) est plus long en direction de l'axe des tourillons qu'en direction transversale, et en ce qu'il n'est pas plus grand en direction transversale que l'épaisseur de la plaque de blindage (1).
